# EUROPÄISCHE PATENTSCHRIFT

(11) **EP 4 567 361 B1**
(45) Veröffentlichungstag und Bekanntmachung des Hinweises auf die Patenterteilung: **18.02.2026**
(21) Anmeldenummer: 23215267.8
(22) Anmeldetag: 08.12.2023
(51) Int. Cl.: F26B 23/02

(54) **VERFAHREN ZUR REDUZIERUNG VON SCHADSTOFFEN IN TROCKNUNGSANLAGEN**
METHOD FOR REDUCING POLLUTANTS IN DRYING PLANTS
PROCÉDÉ DE RÉDUCTION DE POLLUANTS DANS DES INSTALLATIONS DE SÉCHAGE

(43) Veröffentlichungstag der Anmeldung: 11.06.2025
(73) Patentinhaber: SWISS KRONO Tec AG, 6004 Luzern (CH)
(72) Erfinder: HOFER, Josef, 6020 Emmenbrücke (CH)
(74) Vertreter: Lambacher, Michael

(56) Entgegenhaltungen:
- EP-A1- 2 230 477
- EP-B1- 0 290 931
- WO-A2-2012/096900
- DE-A1- 4 023 518
- US-A- 3 675 600
- US-A- 5 749 160
- US-A- 5 809 664
- US-B2- 11 543 124

## Beschreibung

### Technisches Gebiet

Die vorliegende Erfindung betrifft das Gebiet der Umwelttechnik. Insbesondere betrifft die vorliegende Erfindung eine Technik zum Reduzieren von Emissionsschadstoffen, die beim Trocknen von feuchten Holzspänen in einer Holzspantrocknungsanlage entstehen.

### Hintergrund

Bekannt sind Trocknungsanlagen, die zur Trocknung von feuchtem Gut, wie beispielsweise zur Trocknung von feuchten Holzspänen, ausgebildet sind. Derartige Trocknungsanlagen weisen einen Trockner (beispielsweise einen Trommeltrockner) mit einer Trocknungskammer auf, der das zu trocknende Gut kontrolliert zugeführt wird. Ferner wird der Trocknungskammer ein kontrollierter Volumenstrom an heißem Trocknungsgas (beispielsweise Heißluft) zugeführt, der das zu trocknende Gut langsam durch die Trocknungskammer transportiert. Das der Trocknungskammer zugeführte heiße Trocknungsgas umströmt und erwärmt das zu trocknende Gut und nimmt dabei die frei werdende Feuchtigkeit auf. Am Ausgang der Trocknungskammer wird das getrocknete Gut von dem Trocknungsgas wieder getrennt (beispielsweise durch Zyklonabscheider). Das Trocknungsgas am Ausgang der Trocknungskammer ist mit Wasserdampf gesättigt, weist in der Regel Schadstoffe auf, die beim Trocknen des Gutes entstehen, und wird Brüden genannt. Der Brüden kann gereinigt und als Abgas an die Umwelt abgeführt werden.

Um die Effizienz von Trocknungsanlagen zu steigern, ist ferner bekannt, wenigstens einen Teil des am Ausgang der Trocknungskammer austretenden Brüdens in eine dem Eingang der Trocknungskammer vorgelagerte Mischkammer rückzuführen. Der rückgeführte Brüden (auch Rückbrüden genannt) wird dort mit heißem Trocknungsgas gemischt. Das Gasgemisch wird erneut der Trocknungskammer zur Trocknung des feuchten Gutes zugeführt. Durch die Beimischung von Rückbrüden muss weniger heißes Trocknungsgas durch den Brenner bereitgestellt werden. Insbesondere kann die Restwärme des Rückbrüdens genutzt werden, wodurch die Trocknungsanlage insgesamt energieeffizienter betrieben werden kann.

Aus der DE 40 23 518 A1 ist eine Trocknungsanlage bekannt, bei der ein Teil des am Ausgang der Brennkammer austretenden Brüdens über eine Rückgasleitung direkt an die Brennkammer des Brenners rückgeführt wird. Der rückgeführte Brüdenteil (bzw. Rückbrüdenteil) wird hierbei durch einen turmförmigen Kondensationswäscher geleitet, der den Brüdenteil auf unter die Kondensationstemperatur (Taupunkt-Temperatur) abkühlt und dadurch entfeuchtet. Dieser Kondensationsvorgang bewirkt ferner eine Teilreinigung des Brüdens, da im Brüden enthaltene Schadstoffe mit auskondensieren. Somit wird ein auf unter den Taupunkt abgekühlter, zumindest teilweise entfeuchteter und gereinigter Rückbrüdenteil dem Brenner bzw. der Brennkammer wieder zugeführt. Die Verwendung eines Kondensationswäschers ist jedoch kostspielig; ferner geht ein nicht zu vernachlässigender Teil der Kondensationswärme im Kondensationswäscher verloren oder kann nur mit technisch großem Aufwand zurückgewonnen werden.

Aus der EP 2 230 477 A1 ist ferner eine Holzspantrocknungsanlage zum Trocknen von Holzspänen bekannt, die eine Rückführvorrichtung zum Rückführen von Brüden in den Trocknungskreislauf aufweist. Die Rückführvorrichtung weist einen Brüdenerhitzer auf, der einen regenerativen und/oder katalytischen Wärmetauscher aufweist und dazu ausgebildet ist, den Brüden auf eine relativ hohe Temperatur im Bereich von 720 °C bis 900 °C zu erwärmen, so dass im Brüden mitgeführte organische Substanzen oder Feststoffpartikel zum überwiegenden Teil oxidieren (verbrennen). Ein Teil des thermisch regenerativ behandelten Brüdens wird dann als Verbrennungsluft dem Brenner zugeführt. Ein anderer Teil des thermisch regenerativ behandelten Brüdens kann einer Mischkammer, die zwischen dem Brenner und der Trocknungskammer angeordnet ist, zugeführt werden. Die Verwendung eines katalytischen Wärmetauschers ist aufwendig und kostenintensiv.

Ferner ist aus der US 5,983,521 A eine Trocknungsanlage bekannt, bei der der am Ausgang der Trocknungskammer bereitgestellte Brüden vollständig in den Trocknungskreislauf rückgeführt wird. Hierbei wird der Brüden bzw. Rückbrüden in zwei Teilströme aufgeteilt, die dann in unterschiedliche Bereiche der Brennkammer rückgeführt werden. Die beiden Rückbrüden-Teilströme durchlaufen jeweils einen Wärmetauscher, in dem Wärme von einem aus der Brennkammer abgeleiteten Gasstrom auf die jeweiligen Rückbrüden-Teilströme übertragen wird. Einer der beiden Wärmetauscher, der primär mit Wärme aus dem Brenner versorgt wird, ist ein sogenannter Hochtemperaturwärmetauscher, während der andere ein sogenannter Niedrigtemperaturwärmetauscher ist. Über die Temperaturen der beiden Rückbrüdenteilströme wird jedoch keine Aussage getroffen. Auch dieser Ansatz der Rückführung von Brüden ist technisch aufwendig, da zwei Wärmetauscher und entsprechende Rückführleitungen für die beiden Teilströme vorgesehen werden müssen. Ferner geht dieser Ansatz mit einer komplexen Regelung der beiden Rückbrüdenteilströme einher.

Ferner ist aus der WO 01/59381 A1 eine Trocknungsanlage bekannt, bei der ein Teil des Brüdens sowohl in die Brennkammer als auch in eine Mischkammer zwischen der Brennkammer und der Trocknungskammer rückgeführt wird. Hierfür wird die Rückführleitung in zwei Teilleitungen aufgeteilt, wobei eine Teilleitung zur Brennkammer und die andere Teilleitung zur Mischkammer führt. Ein Ventilator zur Steuerung des Rückbrüdenstroms ist im gemeinsamen Teil der Rückführleitung, also vor den beiden Teilleitungen, angeordnet. Dadurch wird es allerdings schwierig, den zur Brennkammer führenden Rückbrüdenstrom zu steuern. Ferner kommt in der in der WO 01/59381 A1 beschriebenen Trocknungsanlage ein Bandtrockner zum Einsatz. Derartige Trockner sind dafür bekannt, dass sie einerseits bei relativ niedrigen Temperaturen arbeiten (< 100 °C), andererseits jedoch hohe Trocknungsgasströme benötigen (ungefähr dreifacher Trocknungsgasstrom im Vergleich zu Trommeltrocknern). Da die Arbeitstemperatur der Trocknungsanlage moderat ist, ist auch die Temperatur des Rückbrüdenstroms moderat; dadurch besteht die Gefahr, dass im Rückbrüdenstrom enthaltene Feuchtigkeit an der Brennkammerwand auskondensiert und somit den Brenner beeinträchtigt.

Ferner ist aus der US 5 749 160 A ein Bandtrockner zur Trocknung von Holzchips bekannt, der drei Trocknungszonen mit individuell einstellbaren Trocknungstemperaturen umfasst. Ein Teil der Trocknungsluft aus der ersten oder zweiten Trocknungszone kann abgezweigt und einer Brennkammer zur Verbrennung von VOCs zugeführt werden.

Ferner ist aus der EP 0 290 931 B1 eine Trocknungsanlage zur Trocknung von Holzspänen bekannt, die eine Filtervorrichtung aufweist, welche wenigstens einen Teil der Trocknungsabgase bei einer oberhalb ihres Taupunktes liegenden Temperatur reinigt.

Ferner ist aus der US 11543 124 B2 eine Trocknungsanlage zum Trocknen von Holzspännen bekannt, die mehrere Wärmetauscher aufweist, in welche der rückgeführte Brüdenstrom einmündet und erwärmt wird, bevor dieser erneut dem Trockner zugeführt wird.

Obwohl, wie oben beschrieben, eine Vielzahl von Trocknungsanlagen bekannt ist, die Rückführvorrichtungen zum Rückführen und Wiederverwerten von Brüden aufweisen, um einerseits die Effizienz derartiger Anlagen zu steigern und andererseits die Schadstoffemissionen zu verringern, besteht weiterer Verbesserungsbedarf. Insbesondere ist es Aufgabe der vorliegenden Erfindung, eine Technik bereitzustellen, welche die Schadstoffemission von Trocknungsanlagen, insbesondere von Holzspantrocknungsanlagen, weiter reduziert, und andererseits kostengünstig und einfach ausgestaltet ist. Ferner soll die bereitgestellte Technik leicht in bereits vorhandenen Holzspantrocknungsanlagen nachrüstbar sein.

### Kurzer Abriss

Zur Lösung der obengenannten Aufgabe wird gemäß einem ersten Aspekt der Erfindung ein Verfahren zum Reduzieren von Schadstoffen, die beim Trocknen von feuchten Holzspänen in einer Trocknungskammer einer Holzspantrocknungsanlage entstehen, bereitgestellt. Das Verfahren umfasst hierbei folgende Schritte: Rückführen wenigstens eines Teils des beim Trocknen der feuchten Holzspäne entstehenden Brüdens zu einem Brenner der Holzspantrocknungsanlage, wobei der wenigstens eine Teil des Brüdens über eine Rückführleitung direkt zum Brenner rückgeführt wird, wobei die Rückführleitung thermisch isoliert ist; Halten des zum Brenner rückzuführenden Brüdenteils auf einer Temperatur, die höher als die Kondensationstemperatur des im Brüdenteil enthaltenen Wasserdampfes, jedoch nicht höher als die Temperatur des Brüdens beim Verlassen der Trocknungskammer ist; und Verbrennen der im rückgeführten Brüdenteil enthaltenen Schadstoffe im Brenner.

Als Brüden wird das mit Wasserdampf gesättigte Trocknungsabgas bezeichnet, das beim Trocknen des feuchten Gutes entsteht und am Ausgang der Trocknungsanlage (genauer gesagt am Ausgang der Trocknungskammer) austritt. Der zum Brenner rückgeführte Brüden bzw. Brüdenteil wird nachfolgend auch als Rückbrüden bzw. Rückbrüdenteil bezeichnet.

Der Brüden bzw. Rückbrüden kann, abhängig vom zu trocknenden Gut, mit Schadstoffen verunreinigt sein. Diese Schadstoffe können vor allem flüchtige organische/kohlenstoffbasierte Verbindungen (sogenannte VOCs - Volatile Organic Compounds) und/oder Feststoffpartikel umfassen, die die Umwelt belasten. Diese Schadstoffe können aber auch andere Verbindungen, wie beispielsweise stickstoffbasierte Verbindungen (z.B. Lachgas N₂O oder Ammoniak NH₃) umfassen, die ebenso die Umwelt stark belasten. Sind das zu trocknende Gut Holzspäne, so können die im Brüden bzw. Rückbrüden mitgeführten Schadstoffe beispielsweise Terpene ((C₅H₈)n mit n ≥ 2) umfassen.

Als Trocknungsgas kann bevorzugt Trocknungsluft zum Einsatz kommen. Anderer Trocknungsgase sind ebenso denkbar.

Bevorzugt wird die Temperatur des rückgeführten Brüdenteils während des Rückführens jederzeit über der Kondensationstemperatur/Taupunkttemperatur) gehalten. Mit anderen Worten wird das erfindungsgemäße Verfahren derart betrieben, dass die Temperatur des Rückbrüdenteils während des gesamten Rückführvorgangs die Kondensationstemperatur nicht unterschreitet. Dadurch, dass die Temperatur des Rückbrüdenteils jederzeit über der Kondensationstemperatur gehalten wird, wird verhindert, dass der im Rückbrüdenteil enthaltene Wasserdampf in der für das Rückführen bereitgestellten Rückführleitung oder im Brenner teilweise kondensiert. Dadurch wird einerseits verhindert, dass wertvolle Kondensationswärme während des Rückführens verloren geht; andererseits wird auch verhindert, dass Feuchtigkeit in der Rückführleitung oder an den Brennkammerwänden kondensiert, was langfristig zur Schädigung des Brenners führen kann.

Ferner kann das Verfahren derart betrieben werden, dass die Haltetemperatur des rückzuführenden Brüdenteils (Rückbrüdenteils) mindestens 100 °C beträgt. Bevorzugt kann die Haltetemperatur des Rückbrüdenteils mindestens 105 °C betragen. Noch bevorzugter kann die Haltetemperatur des Rückbrüdenteils mindestens 110 °C betragen oder eine noch höhere Temperatur aufweisen. In einer besonders einfachen Implementierung des Verfahrens kann der Rückbrüdenteil auf einer Temperatur gehalten werden, die höher als die Kondensationstemperatur ist, jedoch nicht höher als die Temperatur ist, die der Brüden beim Verlassen der Trocknungskammer der Trocknungsanlage aufweist. Dadurch wird das Verfahren besonders einfach realisiert, da keine zusätzlichen Wärmetauscher zur Temperaturerhöhung des Rückbrüdens benötigt werden.

Um den Rückbrüden jederzeit über der Kondensationstemperatur des Wasserdampfes zu halten, kann die zur Rückführung des Brüdens vorgesehene Rückführleitung oder wenigstens ein Teil der hierfür vorgesehenen Rückführleitung bedarfsweise vorgewärmt werden. Dieser Vorwärmschritt ist optional und erfolgt bedarfsabhängig, beispielsweise beim Anfahren der Trocknungsanlage, wenn die Rückführleitung aufgrund kalter Außentemperaturen "ausgekühlt" ist und die Gefahr besteht, dass der Rückbrüdenteil beim Rückführen zum Brenner unter die Kondensationstemperatur fällt.

Für das Vorwärmen kann beispielsweise ein Vorwärmgas (beispielsweise entfeuchtete Vorwärmluft) in die Rückführleitung mit eingeleitet oder vor dem Rückführen des Brüdenteils eingeleitet werden. Das Vorwärmgas kann hierbei eine Temperatur aufweisen, die im Bereich von 70 °C bis 100 °C, vorzugsweise im Bereich von 80 °C bis 90 °C liegt. Dadurch kann die Rückführleitung auf eine gewünschte Vorwärmtemperatur gebracht werden. Dadurch wird ermöglicht, dass der Rückbrüden bzw. Rückbrüdenteil über den gesamten Rückführweg eine vorgegebene Haltetemperatur über der Kondensationstemperatur aufweist.

Der Schritt des Rückführens kann ein Rückführen eines ersten Brüdenteils als Verbrennungsluft oder Hauptluft direkt in die Brennkammer des Brenners umfassen. Der rückgeführte erste Brüdenteil (erste Rückbrüdenteil) kann direkt durch die Hochtemperaturzone in der Brennkammer geführt werden. Aufgrund der hohen Temperatur der Brennerflamme bzw. der Brennkammer, die vorzugsweise im Temperaturbereich von 700 °C bis 1200 °C liegt, werden die im ersten Rückbrüdenteil enthaltenen Schadstoffe (VOCs, N₂O, NH₃, usw.) bzw. Feststoffpartikel größtenteils verbrannt/oxidiert. Denn es hat sich gezeigt, dass die im Rückbrüden enthaltenen Schadstoffe erst bei Temperaturen ab 700 °C effektiv verbrannt werden können. Der in der Brennkammer gereinigte und erhitzte erste Brüdenteil kann zusammen mit weiterer in der Brennkammer erhitzter Verbrennungsluft erneut für die Trocknung von feuchtem Gut der Trocknungskammer bereitgestellt werden.

Der Schritt des Rückführens kann alternativ oder zusätzlich ein Rückführen wenigstens eines zweiten Brüdenteils als Kühlluft an die Muffel des Verbrenners umfassen. Der der Muffel zugeführte zweite Rückbrüdenteil fungiert zunächst als Kühlgas für die Muffel. Der zweite Brüdenteil kann anschließend ebenso in die Brennkammer gelangen, wo er durch die Brennerflamme weiter erhitzt wird. Die im zweiten Brüdenteil mitgeführten Schadstoffe bzw. Partikel werden in der heißen Brennerflamme bei Temperaturen im Bereich von 700 °C bis 1200 °C ebenso verbrannt/oxidiert, wie oben beschrieben.

Durch die hier beschriebene Verbrennung der Schadstoffe in der Brennerflamme bei einer Temperatur im Bereich von 700 °C bis 1200 °C, kann der Schadstoffgehalt im Brüden/Rückbrüden und somit die Emissionsschadstoffbilanz von Trocknungsanlagen insgesamt erheblich verbessert werden. Zusätzliche Reinigungsvorrichtungen, wie beispielsweise ein Kondensationswäscher oder katalytischer Wärmetauscher, wie im Stand der Technik vorgeschlagen, sind beim erfindungsgemäßen Verfahren nicht nötig. Die hier beschriebene direkte Rückführung wenigstens eines Teils des Brüdens in die Brennkammer spart aber auch Energie, da der rückgeführte Brüdenteil bereits eine Temperatur von größer als 100 °C aufweist. Somit muss der Brenner wesentlich weniger Wärmeenergie aufwenden, als wenn dem Brenner lediglich kaltes Trocknungsgas (Trocknungsluft) zugeführt wird, das dann auf die gewünschte Betriebstemperatur erhitzt werden muss.

Der Volumenstrom des der Brennkammer zugeführten ersten Brüdenteils und/oder der Volumenstrom des der Muffel zugeführten zweiten Brüdenteils kann bevorzugt in Abhängigkeit von der Brennerleistung und/oder dem in der Trocknungskammer benötigten Volumenstrom geregelt werden. Die Regelung des Volumenstroms des Brüdenteils kann hierbei durch wenigstens einen Förderventilator erfolgen, der in der Rückführleitung angeordnet ist. Das oben beschriebene Verfahren wird gemäß einem zweiten Aspekt der Erfindung zum Reduzieren von Schadstoffen in einer Holzspantrocknungsanlage verwendet. Insbesondere ist das oben beschriebene Verfahren dazu geeignet, beim Trocknen von Holzspänen frei werdende Schadstoffe, wie beispielsweise Terpene (insbesondere α-, β-Pinene), die einen niedrigen Siedepunkt aufweisen und in den Brüden von Holzspantrocknungsanlagen zu finden sind, effektiv zu verbrennen.

### Kurze Beschreibung der Zeichnungen

Weitere Einzelheiten und Vorteile der Erfindung werden anhand der in den Zeichnungen dargestellten, nicht einschränkenden Ausführungsbeispiele weiter beschrieben. Es zeigen:
- Figur 1: eine schematische Darstellung einer Holzspantrocknungsanlage; und
- Figur 2: ein Flussdiagramm, das ein erfindungsgemäßes Verfahren zum Reduzieren von Schadstoffen in Brüden darstellt.

### Detaillierte Beschreibung

Figur 1 zeigt eine schematische Darstellung einer Trocknungsanlage 100 gemäß der vorliegenden Erfindung. Die Trocknungsanlage 100 ist eine Holzspantrocknungsanlage, die zum Trocknen von feuchten Holzspänen ausgelegt ist.

Die Holzspantrocknungsanlage 100 umfasst einen Brenner 10 mit einer Brennkammer 12, einen Trockner 20 mit einer Trocknungskammer 22 sowie eine zwischen der Brennkammer 12 und der Trocknungskammer 22 angeordnete Mischkammer 30. Die Holzspantrocknungsanlage 100 umfasst ferner eine am Ausgang der Trocknungskammer 12 angeordnete Trenneinrichtung 40 zur Trennung von Brüden und getrockneten Holzspänen, eine mit der Mischkammer 30 gekoppelte Rückbrüdenleitung 50 sowie eine Brüden-Ableitung 60 mit einer Filtereinrichtung 62 zur Schadstofffilterung jenes Brüdenteils, der an die Umwelt abgegeben wird.

Gemäß der Erfindung weist die Holzspantrocknungsanlage 100 ferner eine Rückführvorrichtung 80 auf, die mit dem Brenner 10 koppelbar ist bzw. gekoppelt ist. Sie ist dazu vorgesehen, wenigstens einen Teil des in der Rückbrüdenleitung 50 rückgeführten Brüdens (auch Rückbrüden genannt) zur heißen Brennerflamme des Brenners 10 zu leiten. Dadurch können im Rückbrüden enthaltene Schadstoffe (insbesondere VOCs und/oder Feststoffpartikel, die beim Trocknen von Holzspänen vermehrt auftreten) im Brenner 10 bzw. in der heißen Brennflamme oxidiert/verbrannt werden, wodurch die Schadstoffemission der Holzspantrocknungsanlage 100 insgesamt erheblich reduziert wird. Aufbau und Funktionsweise der Rückführvorrichtung 80 werden in Zusammenhang mit den Figuren 1 und 2 weiter unten noch näher beschrieben.

Der Brenner 10 ist zur Bereitstellung eines heißen Trocknungsgases vorgesehen. Als Trocknungsgas kommt bevorzugt heiße Trocknungsluft zum Einsatz. Hierfür wird Umgebungsluft der Brennkammer 12 zugeführt, die dort mit Hilfe der Brennerflamme auf eine gewünschte Temperatur erhitzt wird. Als Brenner kann ein Gasbrenner, Ölbrenner, Staubbrenner oder ein Mehrstoffbrenner zum Einsatz kommen, der dazu ausgebildet ist, in der Brennkammer Flammentemperaturen im Bereich von 700 °C bis 1200 °C zu erzeugen.

Das die Brennkammer 12 verlassende erhitzte Trocknungsgas wird der Mischkammer 30 zugeführt und kann dort mit einem aus der Trocknungskammer 22 stammenden und über die Rückbrüdenleitung 50 rückgeführten Brüdenteil (Rückbrüdenteil) vermischt werden. Durch die Rückführung und Wiederverwendung wenigstens eines Teils des am Ausgang der Trocknungskammer 22 ausströmenden Brüdens kann die Energieeffizienz der Holzspantrocknungsanlage 100 wesentlich gesteigert werden. Optional kann der Mischkammer 30 ein weiterer Gasstrom (Luftstrom) mit vorgewärmtem Gas (Luft) zugeführt werden (in Figur 1 nicht dargestellt), der beispielsweise in einer außerhalb der Holzspantrocknungsanlage 100 betriebenen externen Anlage (beispielsweise einer holzverarbeitenden Anlage) frei wird. Dadurch kann die Energiebilanz der Trocknungsanlage 100 weiter verbessert werden.

Durch die Mischung des von der Brennkammer 12 bereitgestellten erhitzten Trocknungsgases mit dem zur Mischkammer 30 über die Rückbrüdenleitung 50 rückgeführten Brüdenteil (und optionalen weiteren zugeführten Gasströmen) sinkt die Temperatur des in der Mischkammer 30 resultierenden und für die Trocknungskammer 22 bereitgestellten Trocknungsgases (Trocknungsgasstrom). Die Temperatur wird durch entsprechende Mischung und Gaszuführung aus der Brennkammer 12 jedoch so eingestellt, dass das resultierende Trocknungsgas in der Mischkammer 30 einen gewünschten Temperaturwert aufweist, der ungefähr 20 °C bis 40 °C oberhalb der Temperatur am Trocknereingang ist. Dieser Temperaturüberschuss in der Mischkammer 30 ist notwendig, um Wärmeverluste durch Konvektion und Strahlung zu kompensieren.

Der Trockner 20 ist bevorzugt ein Trommeltrockner, der je nach Menge, Beschaffenheit und Zusammensetzung der Holzspäne im Temperaturbereich von 230 °C bis 500 °C betrieben wird. Entsprechend liegt die Temperatur des in der Mischkammer 30 bereitgestellten Trocknungsgases in einem um 20 °C bis 40 °C höheren Temperaturbereich. Derartige Temperaturen reichen aus, um Holzspäne zu trocknen.

Die feuchten Holzspäne werden der Trockenkammer 22 kontrolliert zugeführt (in Figur 1 nicht dargestellt). Ferner wird von der Mischkammer 30, in Abhängigkeit von der Menge und der Beschaffenheit der zu trocknenden Holzspäne, ein Trocknungsgasvolumenstrom für die Trocknungskammer 22 bereitgestellt. Das der Trocknungskammer 22 zugeführte heiße Trocknungsgas umströmt und erwärmt die zu trocknenden Holzspäne und nimmt die dabei frei werdende Feuchtigkeit auf. Durch den Gasstrom werden die Holzspäne langsam durch die Trocknungskammer 22 transportiert.

Die oben genannte Arbeitstemperatur im Temperaturbereich von 230 °C bis 500 °C wird im Wesentlichen über den Brenner 10 (beispielsweise durch Steuerung der Brennstoffzufuhr und damit der Brennerleistung) gesteuert. Jedenfalls ist die Temperatur in der Trocknungskammer 22 zu jedem Zeitpunkt derart eingestellt, dass die beim Trockenvorgang frei werdende Feuchtigkeit und Schadstoffe innerhalb der Trocknungskammer 22 nicht wieder kondensieren können.

Entsprechend weist der am Ausgang der Trocknungskammer 22 ausströmende Brüden eine relative hohe Temperatur auf, die über der Kondensationstemperatur von Wasserdampf liegt. Typische Temperaturwerte des Brüdens am Ausgang der Trocknungskammer 22 liegen oberhalb von 100 °C, bevorzugt im Temperaturbereich von größer 100 °C bis 125 °C. Nach Abtrennung von im Brüden mitgeführten Holzspänen in der Trenneinrichtung 40 kann wenigstens ein Teil des Brüdens über die Rückbrüdenleitung 50 der Mischkammer 30 wieder zugeführt werden. Dieser rückgeführte Brüdenteil (auch Rückbrüdenteil genannt) wird somit dem Trocknungsprozess wieder zugeführt und verbessert aufgrund seines hohen Energiegehaltes (es muss keine erneute Verdampfungswärme aufgebracht werden) die Energieeffizienz der Holzspantrocknungsanlage 100.

Problematisch ist jedoch, dass die im Rückbrüdenteil mitgeführten Schadstoffe (VOCs, N₂O, NH₃, Feststoffpartikel) in der Mischkammer 30 aufgrund der zu niedrigen Temperaturen (maximal 500 °C bis 550 °C) nicht oxidiert/verbrannt werden können. Somit besteht die Gefahr, dass sich immer mehr Schadstoffe im der Mischkammer 30 rückgeführten und der Trocknungskammer 22 erneut zur Verfügung gestellten Rückbrüdenteil ansammeln. Dadurch kann es zu einer unerwünschten Anreicherung von Schadstoffen in den zu trocknenden Holzspänen kommen.

Um dies zu vermeiden und insbesondere die Schadstoffbelastung der Holzspantrocknungsanlage 100 nachhaltig zu verringern, wird die Holzspantrocknungsanlage 100 mit der Rückführvorrichtung 80 versehen.

Die Rückführvorrichtung 80 umfasst eine Rückführleitung 82, die mit ihrem ersten Ende fluidisch mit der Rückbrüdenleitung 50 gekoppelt ist und mit ihrem zweiten Ende fluidisch mit dem Brenner 10 gekoppelt ist. Die Rückführleitung 82 ist dazu vorgesehen, wenigstens einen Teil des Rückbrüdens zum Brenner 10 rückzuführen. Die Rückführvorrichtung 80 weist ferner wenigstens einen Förderventilator 84a, 84b auf, der in der Rückführleitung 82 angeordnet ist. Über den wenigstens einen Förderventilator 84a, 84b kann der Volumenstrom des rückzuführenden Brüdenteils (aktiv) gesteuert bzw. eingestellt werden kann.

In der in Figur 1 gezeigten Ausführungsform weist die Rückführvorrichtung 80 eine Rückführleitung 82 auf, die sich zum Brenner 10 hin in zwei Teilleitungen 82a, 82b aufteilt ist. Die erste Teilleitung 82b mündet direkt in die Brennkammer 12, während die zweite Teilleitung 82a mit der Muffel des Brenners 10 gekoppelt ist. Somit kann über die erste Teilleitung 82b ein erster Rückbrüdenteil als Verbrennungsgas oder Verbrennungsluft direkt in die Brennkammer 12 des Brenners 10 eingeleitet werden. Über die zweite Teilleitung 82a kann ferner ein zweiter Rückbrüdenteil als Kühlgas bzw. Kühlluft zur Muffel des Brenners 10 geleitet werden. Auch dieser zweite Rückbrüdenteil wird anschließend in die Brennkammer 12 geleitet und wird dort weiter erhitzt und gereinigt.

Zur Steuerung des Volumenstroms des Rückbrüdens in der Rückführvorrichtung 80 befindet sich ein erster Förderventilator 84a in der gemeinsamen Rückführleitung 82. Über diesen Förderventilator 84a kann der Volumenstrom des Rückbrüdenteils eingestellt werden, der insgesamt dem Brenner 10 zugeführt wird. Ferner kann sich ein zweiter Förderventilator 84b direkt in der Teilleitung 82b befinden, durch die der erste Rückbrüdenteil direkt in die Brennkammer 12 geführt wird. Über diesen zweiten Förderventilator 84b kann der der Brennkammer 12 zugeführte Volumenstrom eingestellt bzw. gesteuert werden.

Beispielsweise kann die Holzspantrocknungsanlage 100 derart betrieben werden, dass mit Hilfe der Rückführvorrichtung 80 60 % des am Ausgang der Trocknungskammer 22 austretenden Brüden-Volumenstroms rückgeführt werden. 15 % des Brüden-Volumenstroms können hierbei direkt der Brennkammer 12 als Verbrennungsluft zugeführt werden; weitere 15 % können der Brennermuffel als Kühlluft zugeführt werden. Die Steuerung der Volumenstromanteile erfolgt über die Förderventilatoren 84a, 84b, wie oben beschrieben. Weitere 30 % des am Ausgang der Trocknungskammer 22 austretenden Brüden-Volumenstroms können über die Rückbrüdenleitung 50 der Mischkammer 30 zugeführt werden. Somit werden insgesamt 60 % des am Ausgang der Trocknungskammer 22 austretenden Brüden-Volumenstroms recycelt, wodurch die Energiebilanz der Holzspantrocknungsanlage 100 erheblich verbessert wird. Davon werden 30 % dem Brenner 10 zugeführt und dort gereinigt, womit auch die Schadstoffbilanz der Holzspantrocknungsanlage 100 erheblich verbessert wird, insbesondere unter die gesetzlichen Emissionsvorgaben gedrückt werden kann (vgl. auch Testergebnisse in der Tabelle unten).

Es versteht sich, dass die in Figur 1 gezeigte Rückführvorrichtung 80 eine beispielhafte Implementierung darstellt. Denkbar ist auch eine Rückführvorrichtung 80, bei der die Rückführleitung 82 lediglich einen Rückbrüdenteil zur Brennkammer 12 des Brenners 10 führt. In diesem Fall weist die Rückführleitung 82 keine zwei Teilleitungen 82a, 82b auf, wodurch eine besonders einfache Ausgestaltung realisiert wird. Bei dieser vereinfachten Ausgestaltung genügt es, wenn lediglich ein Förderventilator in der Rückführleitung 82 bereitgestellt wird, um den Volumenstrom des rückzuführenden Rückbrüdenteils zu steuern.

Die Rückführvorrichtung 80 kann ferner eine Vorwärmeinrichtung 86 aufweisen. Diese ist dazu ausgebildet, die Rückführleitung 82 auf einem gewünschten Temperaturniveau zu halten. Dadurch kann verhindert werden, dass beim Rückführen des Rückbrüdenteils über die Rückführleitung 82 dieser auf eine Temperatur unterhalb der Kondensationstemperatur (Taupunkttemperatur) abkühlt und der mitgeführte Wasserdampf bzw. die Schadstoffe unkontrolliert entlang der Rückführleitung 82 oder in der Brennkammer 12 kondensieren.

In der in Figur 1 dargestellten Ausführungsform weist die Vorwärmeinrichtung 86 eine Vorwärmgasquelle auf oder ist mit einer externen Vorwärmgasquelle gekoppelt. Die (externe) Vorwärmgasquelle ist mit der Rückführleitung 82 fluidisch gekoppelt (über den Leitungsabschnitt 86a). Die Vorwärmgasquelle 86 ist dazu ausgebildet, warmes Gas bzw. warme Luft zur Vorwärmung der Rückführleitung 82 in die Rückführleitung 82 einzuspeisen. Obwohl die Rückführleitung 82 thermisch isoliert ist, kann es bei kalten Umgebungstemperaturen und insbesondere beim Anfahren der Holzspantrocknungsanlage 100 vorkommen, dass die Rückführleitung 82 "ausgekühlt" ist. In diesem Fall kann die Vorwärmgasquelle 86 bedarfsweise aktiviert werden, um Vorwärmgas in die Rückführleitung 82 einzuspeisen.

Das von der Vorwärmgasquelle 86 bereitgestellte Vorwärmgas kann eine Temperatur aufweisen, die nicht wesentlich tiefer als die Temperatur des Rückbrüdens ist, vorzugsweise in einem Temperaturbereich von 70 °C bis 100 °C, noch bevorzugter in einem Temperaturbereich von 80 °C bis 90 °C liegt. Diese Temperatur reicht in der Regel aus, um die Rückführleitung 82 genügend stark vorzuwärmen, so dass ein Abkühlen des Rückbrüdens auf unterhalb der Kondensationstemperatur vermieden werden kann.

Die hier beschriebene Rückführvorrichtung 80 zeichnet sich durch einen einfachen und kompakten Aufbau aus und eignet sich somit auch für die Nachrüstung in bereits bestehenden Holzspantrocknungsanlagen, um die Schadstoffemissionsbilanz derartiger Anlagen zu verbessern.

In Zusammenhang mit Figur 2 wird ein erfindungsgemäßes Verfahren zum Reduzieren von Schadstoffen in einer Trocknungsanlage weiter beschrieben. Das Verfahren kann mit Hilfe der oben beschriebenen Rückführvorrichtung 80 realisiert werden und beispielsweise in einer Holzspantrocknungsanlage zur Reduktion von Schadstoffemissionen eingesetzt werden .

Gemäß einem ersten Schritt S20 wird über die Rückführvorrichtung 80, insbesondere über die Rückführleitung 82 der Rückführvorrichtung 80 wenigstens ein Teil des beim Trocknen von feuchtem Gut (beispielsweise Holzspäne bei der Holzspantrocknungsanlage) entstehenden Brüdens zu dem Brenner 10 rückgeführt. Dieser an den Brenner 10 rückgeführte Rückbrüdenteil wird dabei mit Hilfe der Rückführvorrichtung 80 auf einer Temperatur gehalten, die über der Kondensationstemperatur des im Brüden enthaltenen Wasserdampfs liegt (zweiter Schritt S22). Dies kann einerseits durch geeignete Abisolierung der Rückführleitung 82 realisiert werden. Bei Bedarf kann aber auch die Vorwärmeinrichtung 86 zum Einsatz kommen, welche die Rückführleitung 82 auf eine gewünschte Temperatur vorwärmt.

In einem dritten Schritt S24 wird dann der rückgeführte Rückbrüdenteil im Brenner 10 stark erhitzt. Insbesondere wird der Rückbrüdenteil durch die Hochtemperaturzone der Brennkammer 12 geleitet (Zone mit Temperaturen im Bereich von 700 °C bis 1200 °C), wodurch die mitgeführten Schadstoffe effektiv oxidiert/verbrannt werden.

Ziel des hier beschriebenen Verfahrens sowie der Rückführvorrichtung 80 ist es, die Emissionsschadstoffe von Trocknungsanlagen deutlich zu reduzieren, insbesondere deutlich unter den gesetzlichen Vorgaben zu halten. Die Implementierung des hier beschriebenen erfindungsgemäßen Verfahrens in einer Pilot-Holzspantrocknungsanlage in der Schweiz hat gezeigt, dass die Emissionsschadstoffe deutlich reduziert werden können, was ohne die Rückführvorrichtung 80 (d.h. wenn lediglich ein Teil des Rückbrüdens über die Rückbrüdenleitung 50 zur Mischkammer 30 rückgeführt wird) nicht möglich wäre.

Die Pilot-Holzspantrocknungsanlage weist einen Staubbrenner auf, der für Brenner-/Flammentemperaturen von bis zu 1200 °C ausgelegt ist. Als Trockner kommt ein Trommeltrockner zum Einsatz, der für Trocknungsgas-Volumenströme von bis zu 290000 m³/h und für einen Trockengutdurchsatz (Holzspandurchsatz) von bis zu 52000 kg/h ausgelegt ist. Der Erfindung hängt jedoch nicht von diesen konkreten Grenzwerten ab. Zwischen dem Brenner und dem Trommeltrockner ist eine Mischkammer angeordnet, die dazu ausgelegt ist, das vom Brenner erhitzte Trocknungsgas mit einem Teil des am Trocknerausgang austretenden Brüdens zu vermischen und anschließend dem Trommeltrockner als Trocknungsgas bereitzustellen. Ferner weist die Pilot-Anlage die oben beschriebene Rückführvorrichtung auf, um einen weiteren Teil des am Trocknerausgang austretenden Brüdens direkt zum Brenner zurückzuführen, dort zu erhitzen und zu reinigen.

Die nachfolgende Tabelle zeigt die Reduktion von Schadstoffen, insbesondere von VOCs (siehe beispielsweise Zeile Ges-C @18% O₂) sowie stickstoffbasierten Schadstoffen (siehe beispielsweise Zeile NOₓ bei 18% O₂) im Halblast- und Quasi-Volllast-Betrieb der Pilot-Anlage.

| Bezeichnung | | Halblast | Quasi-Volllast | gesetzliche Vorgaben LRV Schweiz |
|---|---|---|---|---|
| Holzdurchsatz | kg/h | 29163 | 42'079 | |
| Holzeinsatz Spanplatte | kg/m³ | 570 | 570 | |
| Last SPW Linie | % auf 1800 | 53 | 76 | |
| Last Staubbrenner | [%] | 47 | 85 | |
| Trocknungsgasvolumenstrom | m³/h | 185226 | 187468 | |
| O2 trocken | Vol [%] | 18.1 | 17.4 | 18.0 |
| Ges-C @18%O₂ | mg/m³ | 89 | 93 | 120 |
| NOₓ bei 18% O₂ | mg/m³ | 128 | 130 | 150 |
| N₂O bei 18% O₂ | mg/m³ | 21 | 28 | Kein Grenzwert |
| NH₃ bei 18% O₂ | mg/m³ | 25 | 30 | 30 |
| Brennstoff Staub Durchsatz | kg/h | 2883 | 5123 | |
| Brennkammertemperatur Zone 1 | °C | 729 | 849 | |
| Trocknereintrittstemperatur | °C | 399 | 525 | |
| Trockneraustrittstemperatur | °C | 108 | 111 | |

Die Tabelle beschreibt die Konzentration dieser Schadstoffe (in mg/m³) für unterschiedliche Durchsätze von Trockengut (in diesem Fall 70 % Nadelholz und 30 % Laubholz), die zur Herstellung von Spanplatten verwendet werden. Wie aus der zweiten und dritten Spalte der Tabelle zu entnehmen ist, kann sowohl bei mittlerem Holzdurchsatz (Betriebslast des Staubbrenners bei 47 %) als auch bei Quasi-Volllast (Betriebslast des Staubbrenners bei 85 %) eine deutliche Reduzierung der Schadstoffe erreicht werden. Die Werte für die stickstoffbasierten Schadstoffe sowie die kohlenstoffbasierten Schadstoffe sind auf 18 Vol.-% Sauerstoff umgerechnet, wie von der Schweizer Luftreinhaltungsverordnung (LRV Schweiz) vorgegeben. Während beispielsweise die gesetzlichen Vorgaben für VOCs bei 120 mg/m³ liegen, konnten durch die erfindungsgemäße Technik die VOC-Konzentrationen auf unter 100 mg/m³ (89 mg/m³ bei Halblast und 93 mg/m³ bei Quasi-Volllast) gesenkt werden. Ähnliche Reduktionen ergeben sich auch für die NOₓ-Schadstoffbelastung.

Diese Werte wurden bei einem Betrieb der Holzspantrocknungsanlage erreicht, bei dem mit Hilfe der Rückführvorrichtung ca. 30 % des am Ausgang des Trommeltrockners austretenden Trocknungsgasvolumenstroms (Brüden-Volumenstrom) dem Brenner zur Erhitzung und Reinigung wieder zugeführt wurde, die Hochtemperaturzone (Zone 1) der Brennkammer eine Temperatur von größer 700 °C aufwies (729 °C bei Halblast und 849 °C bei Quasi-Volllast) und die Trockneraustrittstemperatur bei 108 °C bzw. 111 °C (also oberhalb der Taupunkttemperatur des Wasserdampfes) gehalten wurde. Die Trockneraustrittstemperatur entsprach dabei auch der Temperatur des zum Brenner rückgeführten Brüden-Volumenstroms (Rückbrüden-Volumenstrom).

Die hier beschriebene Technik zur Reduzierung von Schadstoffen mittels der Rückführvorrichtung 80 hat gegenüber dem Stand der Technik mehrere Vorteile. Sie ist einfach, platzsparend und kostengünstig, da sie keine zusätzlichen Reinigungsanlagen benötigt. Vielmehr wird wenigstens ein Teil des Rückbrüdens direkt zum bereits vorhandenen Brenner der Trocknungsanlage (Holzspantrocknungsanlage) rückgeführt und dort gereinigt. Durch die Reinigung kann die Schadstoffemission von Trocknungsanlagen deutlich reduziert werden. Ferner wird verhindert, dass sich Schadstoffe im Trocknungsgut ansammeln, was beispielsweise dann der Fall sein kann, wenn ein Teil des Rückbrüdens lediglich zur Mischkammer rückgeführt wird und dann ungereinigt wieder der Trocknungskammer zugeführt wird.

Die hier beschriebene Technik überwindet aber auch ein lang gehegtes Vorurteil, wonach ein mit Wasserdampf gesättigter Brüden nicht direkt zum Brenner bzw. in die Brennkammer rückgeführt werden kann, da in diesem Fall kein stabiler Betrieb der Trocknungsanlage möglich sei.

## Patentansprüche

1. Verfahren zum Reduzieren von Schadstoffen in einer Holzspantrocknungsanlage (100), die beim Trocknen von feuchten Holzspänen in einer Trocknungskammer (12) der Holzspantrocknungsanlage (100) entstehen, wobei das Verfahren umfasst:
Rückführen wenigstens eines Teils des beim Trocknen der feuchten Holzspäne entstehenden Brüdens zu einem Brenner (10) der Holzspantrocknungsanlage (100), wobei der wenigstens eine Teil des Brüdens über eine Rückführleitung (82) direkt zum Brenner (10) rückgeführt wird, wobei die Rückführleitung (82) thermisch isoliert ist;
Halten des zum Brenner (10) rückzuführenden Brüdenteils auf einer Temperatur, die höher als die Kondensationstemperatur des im Brüdenteil enthaltenen Wasserdampfs, jedoch nicht höher als die Temperatur des Brüdens beim Verlassen der Trocknungskammer (12) ist; und
Verbrennen der im rückgeführten Brüdenteil enthaltenen Schadstoffe im Brenner (10).

2. Verfahren nach Anspruch 1, wobei die Temperatur des rückgeführten Brüdenteils während des Rückführens jederzeit über der Kondensationstemperatur gehalten wird.

3. Verfahren nach Anspruch 1 oder 2, wobei die Haltetemperatur mindestens 100 °C, bevorzugt mindestens 105 °C, noch bevorzugter mindestens 110 °C beträgt.

4. Verfahren nach einem der Ansprüche 1 bis 3, wobei der Schritt des Haltens der Temperatur über der Kondensationstemperatur ein wahlweises Vorwärmen der zur Rückführung des Brüdens vorgesehenen Rückführleitung (82) umfasst.

5. Verfahren nach Anspruch 4, wobei Vorwärmluft im Temperaturbereich von 70 °C bis 100 °C, vorzugsweise im Temperaturbereich von 80 °C bis 90 °C, zum Vorwärmen in die Rückführleitung (82) eingeleitet wird.

6. Verfahren nach einem der Ansprüche 1 bis 5, wobei der Schritt des Rückführens ein Rückführen eines ersten Brüdenteils als Verbrennungsluft direkt in die Brennkammer (12) des Brenners (10) und/oder ein Rückführen eines zweiten Brüdenteils als Kühlluft an die Muffel des Brenners (10) umfasst.

7. Verfahren nach Anspruch 6, wobei der Volumenstrom des der Brennkammer (12) zugeführten ersten Brüdenteils und/oder der Volumenstrom des der Muffel zugeführten zweiten Brüdenteils in Abhängigkeit von der Brennerleistung und/oder dem in der Trocknungskammer (22) benötigten Volumenstrom geregelt wird.

8. Verfahren nach einem der Ansprüche 1 bis 7, wobei der Schritt des Verbrennens ein Verbrennen der im rückgeführten Brüdenteil enthaltenen Schadstoffe bei Temperaturen im Bereich von 750 °C bis 1200 °C umfasst.

9. Verwendung des Verfahrens nach einem der Ansprüche 1 bis 8 zum Reduzieren von Schadstoffen in einer Holzspantrocknungsanlage (100).

## Claims

1. A method for reducing pollutants in a wood chip drying plant (100) which are generated during the drying of moist wood chips in a drying chamber (12) of the wood chip drying plant (100), wherein the method comprises:
returning at least a portion of the dryer exhaust air produced during the drying of the moist wood chips to a burner (10) of the wood chip drying plant (100), wherein the at least one portion of the dryer exhaust air is returned directly to the burner (10) via a return line (82), wherein the return line (82) is thermally insulated;
maintaining the dryer exhaust air portion to be returned to the burner (10) at a temperature higher than the condensation temperature of the water vapour contained in the dryer exhaust air portion, but not higher than the temperature of the dryer exhaust air when it leaves the drying chamber (12); and
burning the pollutants contained in the returned dryer exhaust air portion in the burner (10).

2. The method according to claim 1, wherein the temperature of the returned dryer exhaust air portion is maintained above the condensation temperature at all times during the return.

3. The method according to claim 1 or 2, wherein the holding temperature is at least 100 °C, preferably at least 105 °C, and even more preferably at least 110 °C.

4. The method according to one of claims 1 to 3, wherein the step of maintaining the temperature above the condensation temperature comprises optionally preheating the return line (82) provided for returning the dryer exhaust air.

5. The method according to claim 4, wherein preheated air in the temperature range from 70 °C to 100 °C, preferably in the temperature range from 80 °C to 90 °C, is introduced into the return line (82) for preheating.

6. The method according to one of claims 1 to 5, wherein the step of returning comprises returning a first dryer exhaust air portion as combustion air directly into the combustion chamber (12) of the burner (10) and/or returning a second dryer exhaust air portion as cooling air to the muffle of the burner (10).

7. The method according to claim 6, wherein the volume flow of the first dryer exhaust air portion supplied to the combustion chamber (12) and/or the volume flow of the second dryer exhaust air portion supplied to the muffle is controlled depending on the burner output and/or the volume flow required in the drying chamber (22).

8. The method according to one of claims 1 to 7, wherein the combustion step comprises combustion of the pollutants contained in the returned dryer exhaust air portion at temperatures in the range from 750 °C to 1200 °C.

9. Use of the method according to one of claims 1 to 8 for reducing pollutants in a wood chip drying plant (100).

## Revendications

1. Procédé pour réduire des polluants dans une installation de séchage de copeaux de bois (100) qui sont générés lors du séchage de copeaux de bois humides dans une chambre de séchage (12) de l'installation de séchage de copeaux de bois (100), dans lequel le procédé comprend :
la recirculation d'au moins une partie de l'air de séchage évacué généré lors du séchage des copeaux de bois humides vers un brûleur (10) de l'installation de séchage de copeaux de bois (100), ladite au moins une partie de l'air de séchage évacué étant recirculée directement vers le brûleur (10) par l'intermédiaire d'une conduite de recirculation (82), ladite conduite de recirculation (82) étant thermiquement isolée ;
le maintien de la partie de l'air de séchage évacué à recirculer vers le brûleur (10) à une température supérieure à la température de condensation de la vapeur d'eau contenue dans la partie de l'air de séchage évacué, mais non supérieure à la température de l'air de séchage évacué à la sortie de la chambre de séchage (12) ; et
la combustion des polluants contenus dans la partie recirculée de l'air de séchage évacué dans le brûleur (10).

2. Procédé selon la revendication 1, dans lequel la température de la partie recirculée de l'air de séchage évacué est maintenue à tout moment au-dessus de la température de condensation pendant la recirculation.

3. Procédé selon la revendication 1 ou 2, dans lequel la température de maintien est d'au moins 100 °C, de préférence d'au moins 105 °C, et de préférence encore d'au moins 110 °C.

4. Procédé selon l'une des revendications 1 à 3, dans lequel l'étape consistant à maintenir la température au-dessus de la température de condensation comprend un préchauffage facultatif de la conduite de recirculation (82) prévue pour la recirculation de l'air de séchage évacué.

5. Procédé selon la revendication 4, dans lequel de l'air de préchauffage dans la plage de température de 70 °C à 100 °C, de préférence dans la plage de température de 80 °C à 90 °C, est introduit dans la conduite de recirculation (82) pour le préchauffage.

6. Procédé selon l'une des revendications 1 à 5, dans lequel l'étape de recirculation comprend la recirculation d'une première partie de l'air de séchage évacué sous forme d'air de combustion directement dans la chambre de combustion (12) du brûleur (10) et/ou la recirculation d'une deuxième partie de l'air de séchage évacué sous forme d'air de refroidissement vers le moufle du brûleur (10).

7. Procédé selon la revendication 6, dans lequel le débit volumique de la première partie de l'air de séchage évacué amenée à la chambre de combustion (12) et/ou le débit volumique de la deuxième partie de l'air de séchage évacué amenée au moufle est régulé en fonction de la puissance du brûleur et/ou du débit volumique requis dans la chambre de séchage (22).

8. Procédé selon l'une des revendications 1 à 7, dans lequel l'étape de combustion comprend la combustion des polluants contenus dans la partie recirculée de l'air de séchage évacué à des températures comprises entre 750 °C et 1200 °C.

9. Utilisation du procédé selon l'une des revendications 1 à 8 pour réduire les polluants dans une installation de séchage de copeaux de bois (100).
